# EUROPÄISCHE PATENTANMELDUNG

(11) **EP 0 095 782 A1**
(43) Veröffentlichungstag der Anmeldung: **07.12.1983**
(21) Anmeldenummer: 83105423.4
(22) Anmeldetag: 01.06.1983
(51) Int. Cl.: F15B 13/043

(54) **Steuerventil für hydraulische Präzisionssteuerungen**

(30) Priorität: 01.06.1982 US 383909
(71) Anmelder: DEERE & COMPANY, Moline, Illinois 61265 (US)
(72) Erfinder: Kumar, Viraraghavan Sampath, Waterloo Iowa 50702 (US); Durant, Douglas Michael, Waterloo Iowa 50702 (US); Olsofski, Matthew Rudolf, Waterloo Iowa 50701 (US)
(74) Vertreter: Fricke, Joachim, Dr.

(57) **Zusammenfassung**

Es ist eine Steuerventilanordnung mit einem Gehäuse (12) mit einer Innenbohrung (14) vorgesehen, die innen einen Ventilsitz (16) aufweist, mit der die Umfangskante der Bodenfläche (34) eines ersten in der Bohrung (12) durch Druck in beiden Richtungen bewegbaren Ventilgliedes (30) zusammenwirkt. Die Bohrung (14) steht mit einem Druckmitteleinlaß (18) und einem Druckmittelauslaß (20) in Verbindung. Das Ventilglied (30) weist eine die äußere Stirnfläche (32) und die Bodenfläche (34) verbindende Bohrung (38) und eine Bohrung (40) auf, die die äußere Stirnfläche (32) mit einem Punkt (46) an der Umfangsfläche des ersten Ventilgliedes (30) verbindet, welcher Punkt (46) in ständiger Strömungsverbindung mit dem Auslaß (20) steht. In der Bohrung (14) des Gehäuses (12) ist ein zweites Ventilglied (48) der äußeren Stirnfläche (32) des ersten Ventilgliedes (30) und in Fluchtung mit der ständig mit dem Auslaß (20) in Verbindung stehenden Bohrung (40) vorgesehen. Das zweite Ventilglied (48) ist mit Hilfe einer äußeren Betätigungseinrichtung (50, 52) aus einer diese Bohrung (40) des ersten Ventilgliedes (30) schließenden Stellung in eine davon abgehobene Stellung bewegbar, um eine veränderliche Strömungsverbindung zum Auslaß (20) hin zu bilden. Die Strömung durch diese durch das zweite Ventilglied (48) gesteuerte Drosselstelle (22) ist direkt proportional der Bewegung des ersten Ventilgliedes (30).

## Beschreibung

Die Erfindung bezieht sich auf Steuerventile für hydraulische Präzisionssteuerungen mit den Merkmalen des Oberbegriffs des Anspruchs 1.

Es ist häufig auf landwirtschaftlichen und industriellen Gebieten wünschenswert, eine Präzisionssteuerung mit einem entsprechend genau arbeitenden Steuerventil vorzusehen, bei dem mehrere der Wirkung nach wie Tellerventile arbeitende Steuerventile vorgesehen sind. Traditionell werden für solche Präzisionssteuerungen Schieberventile eingesetzt. Nach der Wirkungsart von Tellerventilen arbeitende Ventile sind jedoch weniger empfindlich gegenüber Verunreinigungen, können jedoch hauptsächlich nur als Einschalt- und Abschaltventile und zur Steuerung des Druckes verwendet werden. In diesen Anwendungsfällen sind diese Steuerventile normalerweise mit Differentialflächen versehen, so daß das Ventil fähig ist, das Fluid durch das Ventil in kürzester Zeit hindurchzuleiten. Damit haben aber diese Ventile nicht die Fähigkeit, die Fluidströmung in Feindosierung zu steuern. Zusätzlich kann die Differentialfläche dazu führen, daß Instabilitäten auftreten und zwar aufgrund der durch die Strömung induzierten Kräfte und die Druckkräfte. Diese Instabilität wird vorherrschend vor allem nahe dem Null-oder Abschaltpunkt des Betriebes, was kritisch für die Arbeitsweise des Strömungssteuerventils ist.

Die Druckschrift "Fluid Power control Textbook" (M.I.T. Press, 1960) gibt an (vgl. Seite 243), daß der Wirkung nach wie Tellerventile arbeitende Steuerventile, die für Servoanwendungen mit hohen Anforderungen bestimmt sind, nur selten, wenn überhaupt mit Erfolg eingesetzt werden konnten. Jedoch sind Steuerventile, welche solche, nach ihrer Wirkung den Tellerventilen nachgebildeten Steuerventile sind, Gegenstand der US-Patente 38 93 471, 41 94 719 und 42 01 252. Jedoch sind alle diese bekannten Steuerventile nicht geeignet, um eine Feindosierung der Fluidströmung unter gleichzeitiger Aufrechterhaltung einer stabilen Lage des Ventilgliedes zu ermöglichen.

Es ist Aufgabe der Erfindung ein Steuerventil der Eingangs näher bezeichneten Art so weiterzubilden, daß die aufgezeigten Schwierigkeiten beseitigt werden, eine Feindosierung der Fluidströmung auch für Präzisionssteuerungen ermöglicht wird und gleichzeitig jede Instabilität der Ventilglieder des Steuerventils verhindert wird.

Diese Aufgabe wird mit den Merkmalen des Anspruchs 1 gelöst.

Dabei ist es wesentlich, daß die äußere Stirnfläche und die Bodenfläche des ersten Ventilgliedes im wesentlichen gleichgroße wirksame Flächen darbieten, so daß im statischen Zustand des Steuerventils auf das erste Ventilglied gleichgroße Drücke einwirken. Durch die Bewegung des zweiten Ventilgliedes wird das Steuerventil von außen gesteuert. Die Bewegung des zweiten Ventilgliedes kann z.B. mit Hilfe einer elektromagnetischen Wicklung erfolgen, wobei die Anordnung so getroffen ist, daß die Auswanderungsweite des zweiten Steuerventils dem Speisestrom der elektromagnetischen Wicklung direkt oder linear proportional ist. Die Anordnung zwischen den beiden Ventilgliedern des Steuerventils ist dabei so getroffen, daß beide Ventilglieder praktisch gleiche Bewegungen ausführen. Dabei bildet das zweite Ventilglied an der Eintrittsmündung der mit dem Auslaß in Verbindung stehenden inneren ersten Bohrung eine variable Strömungsdrosselstelle. Die Strömung durch diese gesteuerte Drosselöffnung ist direkt proportional zu der Bewegung des ersten Ventilgliedes. Eine Vorspanneinrichtung, z.B. eine Feder liegt direkt an der äußeren Stirnfläche des ersten Ventilgliedes an, um dieses in Schließstellung in Bezug auf den Ventilsitz vorzuspannen.

Mit dem neuen Steuerventil ist eine präzis gesteuerte Fluidströmung zwischen einem Einlaß und einem Auslaß möglich. Dabei wirken die beiden Ventilglieder so zusammen, daß eine gesteuerte Drosselöffnung entsteht, die direkt proportional der linearen Bewegung des zweiten Ventilgliedes ist.

Aufgrund der Ausbildung wird auch erreicht, daß das Steuerventil die Charakteristik einer positiven Rückmeldung der Ventilstellung zeigt. Eine mit Steuerventilen nach der Erfindung aufgebaute Steuerventilanordnung ist weitgehend unempfindlich gegenüber Verunreinigungen in dem Hydraulikfluid im Vergleich zu in hydraulischen Präzisionssteuerungen sonst üblichen Schieberventilen. Auch ist das neue Steuerventil oder eine darauf aufgebaute Ventilanordnung sehr einfach und billig herzustellen. Auch zeigt die Ventilanordnung nur eine geringe Abhängigkeit der Strömungscharakteristiken von der Last.

Die Erfindung wird nachfolgend anhand schematischer Zeichnungen an mehreren Ausführungsbeispielen näher erläutert.

Es zeigen:
Figur 1 eine schematische Ansicht eines Steuerventils gemäß der Erfindung mit zwei zusammenwirkenden Ventilgliedern, welche in Fig. 1 beide in ihrer Schließstellung gezeigt sind.
Figur 2 in ähnlicher Darstellung wie Fig. 1 das zweite Ventilglied in einer abgehobenen Stellung.
Figur 3 in der gleichen Darstellung wie Fig. 1 beide Ventilglieder in abgehobener Stellung.
Figur 4 in ähnlicher Darstellung wie Fig. 1 ein abgewandeltes Ausführungsbeispiel, bei dem in den beiden in dem ersten Ventilglied angeordneten Strömungswegen jeweils Drosselstellen vorgesehen sind.
Figur 5 bis 7 in schematischer Darstellung eine Dreiwege-Steuerventilanordnung, die unter Verwendung eines Steuerventils nach Fig. 1 oder Fig. 4 aufgebaut ist und dazu dient, einen hydraulischen Stellzylinder in eine neutrale, eine angehobene oder eine abgesenkte Stellung zu steuern und
Figur 8 in ähnlicher Darstellung wie Fig. 5 eine Vierwege-Steuerventilanordnung, die mit dem Steuerventil gemäß der Erfindung aufgebaut ist und zur Steuerung eines doppelt wirkenden hydraulischen Zylinders dient.

Bei dem Ausführungsbeispiel nach Figur 1 bis 3 weist das Steuerventil 10 ein Gehäuse 12 mit einer Bohrung 14 auf. Im Inneren dieser Bohrung ist ein Ventilsitz 16 eingearbeitet. Die Bohrung 14 steht mit einem Fluideinlaß 18 und einem Fluidauslaß 20 in Verbindung. Der Fluideinlaß 18 ist mit einem Fluidreservoir 22 durch eine Fluidpumpe 24 und ein Rückschlagventil 26 verbunden. Die Pumpe 24 saugt Fluid aus dem Reservoir 22 und liefert unter Druck stehendes Fluid zu dem Einlaß 18 der Bohrung 14. Das Rückschlagventil 26 ist so ausgebildet, daß es die Fluidströmung nur in einer Richtung, nämlich von der Pumpe 24 zu der Bohrung 14 erlaubt. Der Fluidauslaß 20 ist seinerseits mit einem äußeren Funktionsglied 28 verbunden, das in Fig. 1 nur schematisch angedeutet ist. Bei landwirtschaftlichen oder industriellen Fahrzeugen kann das Ausgangsglied 28 ein oder mehrere hydraulische Zylinder oder Motore sein, die ein zugehöriges Gerät heben oder senken.

Innerhalb der Bohrung 14 des Gehäuses 12 ist zwischen Einlaß 18 und Auslaß 20 ein erstes Ventilglied 30 angeordnet. Dieses ist vorzugsweise der Funktionsart nach einem Tellerventil nachgebildet. Das erste Ventil 30 weist eine obere oder äußere Stirnfläche 32 und eine Bodenfläche 34 auf. Eine untere umfängliche Fläche 36 des ersten Ventilgliedes 30 wirkt mit dem Ventilsitz 16 zusammen. Die wirksamen Gesamtflächenbereiche der Bodenfläche 34 und die effektive Flächengröße der äußeren Stirnfläche 32, über die jeweils der Fluiddruck wirksam werden kann, sind annähernd gleich groß. Die Bedeutung dieser Maßnahme wird weiter unten im Zusammenhang mit der Arbeitsweise des Steuerventils erörtert. Das erste Ventilglied 30 unterteilt die Bohrung 40 in zwei Kammern, nämlich die Zuspeisekammer 19 und eine Steuerkammer 21. Die Zuspeisekammer 19 liegt unterhalb der Bodenfläche 34 des ersten Ventilgliedes 30, während die Steuerkammer 21 oberhalb der äußeren Stirnfläche 32 des ersten Ventilgliedes 30 liegt.

Innerhalb des ersten Ventilgliedes 30 ist eine Fluidbohrung 38 vorgesehen, welche die äußere Stirnfläche 32 mit der Bodenfläche 34 verbindet und als EinschnürungR1 zwischen diesen beiden Flächen wirksam ist, um einen Druckabfall über das erste Ventilglied 30 zu bewirken. Um für unterschiedliche Druckwerte unterschiedliche Druckabfälle einstellen zu können, ist in der Bohrung 38 ein Stöpsel 32 vorgesehen, der eine Präzisionsöffnung 44 aufweist. In jedem Fall wird über das erste Ventilglied 30 ein Druckabfall erzeugt, wobei der höhere Druck im allgemeinen auf der Bodenfläche 34 wirksam ist. Es sollte jedoch bemerkt werden, daß der erste Kanal 38 auch in dem Gehäuse 12,anstelle in dem ersten Ventilglied 10, vorgesehen sein kann, solange die Bohrung die Zuspeisekammer 19 mit der Steuerkammer 21 strömungsmäßig in Verbindung hält.

In dem ersten Ventilglied 30 ist ein zweiter Fluidkanal 40 vorgesehen, der sich von der äußeren Stirnfläche 32 zu einem äußeren Umfangspunkt 46 des Ventilgliedes erstreckt, welcher Punkt zwischen der äußeren Stirnfläche 32 und der Bodenfläche 34 liegt. Der umfängliche Punkt 46 steht ständig in Fluidverbindung mit dem Auslaß 20, und zwar unabhängig von der Stellung des ersten Ventilgliedes 30 innerhalb der Bohrung 14. Das erste Ventilglied 30 ist über einen begrenzten Bereich durch Fluiddruck zwischen einer ersten Stellung, in der die untere Umfangsfläche 36 auf dem Ventilsitz 16 aufsitzt und eine zweite oder angehobene Stellung bewegbar, in der die untere Umfangsfläche 36 sich im Abstand von dem Ventilsitz 16 befindet.

Ein zweites Ventilglied 48, vorzugsweise wiederum in seiner Wirkung einem Tellerventil nachgebildet, ist ebenfalls in der Bohrung 14 angeordnet,und zwar im Bereich der oberen äßeren Stirnfläche 32 des ersten Ventilgliedes 30. Das zweite Ventilglied 48 steht in Fluchtung mit dem Eintritt des Kanals 40 und ist linear zwischen einer Schließstellung, in der die Strömung durch diesen Kanal 40 des ersten Ventilgliedes 30 gesperrt ist, und einer offenen oder angehobenen Stellung linear bewegbar, welche eine Strömung durch diese Bohrung 40 gestattet. Die Größe und die Gestalt des unteren Endes des zweiten Ventilgliedes 48 kann so ausgebildet und bemessen sein, daß die Strömungskräfte um die Spitze des zweiten Ventilgliedes 48 eine druckkompensierte Strömungssteuerung über das gesamte Ventil erzeugen. Die Bewegung des zweiten Ventilgliedes 48 wird durch eine Steuereinrichtung 50 kontrolliert, die durch einen Eingangsmechanismus 52 betätigbar ist. Als Eingangsmechanismus 52 kann ein manueller Steuerhebel, ein mechanischer oder automatischer Betätigungsmechanismus, ein elektrischer Signalerzeuger oder dgl. dienen. Die Steuereinrichtung 50 kann verschiedenerArt sein und elektrisch, mechanisch, hydraulisch, pneumatisch oder in einer Kombination dieser Möglichkeiten betätigt werden. Vorzugsweise ist der Steuermechanismus 50 eine elektromagnetische Wicklung, die mit einem elektrischen Strom gespeist werden kann. Das zweite Ventilglied 48 ist vorzugsweise so ausgebildet, daß es sich linear in direkter Beziehung zu der Größe des Speisestromes für die elektromagnetische Wicklung bewegt.

Das Steuerventil 10 enthält eine Feder 54 in der Bohrung 14, die an der äußeren Stirnfläche 32 des ersten Ventilgliedes 30 anliegt. Die Feder 54 wirkt so, daß es das erste Ventilglied 30 in die erste oder geschlossene Stellung, bezogen auf den Ventilsitz 16, drängt.

Die Arbeitsweise des Steuerventils 10 wird nachfolgend beschrieben. Es wird davon ausgegangen, daß das erste Ventilglied 30 auf dem Ventilsitz 16 aufsitzt und das zweite Ventilglied 48 sich in der Schließstellung befindet, so daß der Eintritt in die Bohrung 40 nach Fig.1 gesperrt ist. Der Strom von unter Druck stehendem Fluid von der Pumpe 24 füllt die Zuspeisekammer 19, den Kanal 38 und die Steuerkammer 21. Da keine Verbindung mit dem Fluidauslaß 20 besteht, wenn beide Ventilglieder 30 und 48 sich in ihrer unteren Stellung befinden, ist der Fluiddruck, der auf die äußere Stirnfläche 32 und die Bodenfläche 34 einwirkt, gleich groß. Dieses Druckgleichgewicht zusammen mit der Kraft der Feder 54 stellt sicher, daß das erste Ventilglied 30 auf dem Ventilsitz 16 aufruht. Um die Fluidströmung durch das Steuerventil 10 zu erleichtern, muß die Steuereinrichtung 50 durch den Eingangsmechanismus 52 betätigt werden. Wenn der Steuermechanismus 50 eine elektromagnetische Spule ist, muß diese durch einen Strom gespeist werden, so daß das zweite Ventilglied 48 angehoben werden kann. Die Bewegung des zweiten Ventilgliedes 48 steht in direkter Beziehung zu dem Strom, der der Elektromagnetwicklung zugeführt wird.

Unabhänbig von der Art des Steuermechanismus 50 bewegt sich das zweite Ventilglied 48 in einem vorgegebenen Augenblick nach Fig. 2 nach oben. Wenn dies geschieht, wird eine variable Öffnung oder Drosselstelle R₂ am Eintritt des Kanals 40 erzeugt und das Fluid kann von der Steuerkammer 21 zum Auslaß 20 strömen. Es sollte bemerkt werden, daß die Fluidströmung in der umgekehrten Richtung durch das Rückschlagventil 26 ausgeschlossen ist.

Wenn das Fluid aus der Steuerkammer 21 ausströmt, entsteht ein Druckunterschied über das erste Ventilglied 30. Der Druck auf der Bodenfläche 34 wird dadurch größer als der Druck auf der äußeren Stirnfläche 32. Wenn diese Druckdifferenz die nach unten gerichtete Vorspannkraft der Feder 54 übersteigt, bewegt sich das erste Ventilglied 30 von dem Ventilsitz 16 nach Fig. 3 nach oben. Dabei wird eine dritte Fluidöffnung mit gedrosselter Strömungseigenschaft R₃ zwischen dem Einlaß 18 und dem Auslaß 20 geschaffen. Im praktischen Betrieb folgt das erste Ventilglied nahezu augenblicklich der Aufwärtsbewegung des zweiten Ventilgliedes 48. Es wird sogar bevorzugt, daß das erste und das zweite Ventilglied 30 bzw. 48 sich nach oben und nach unten praktisch gleichzeitig bewegen. Diese korrespondierenden linearen Bewegungen der beiden Ventilglieder 30 und 48 schaffen eine positive Stellungsrückmeldungseigenschaft in dem Steuerventil 10. Die Stellungsrückmeldung ist das Ergebnis der veränderlichen Öffnung R₂, die am Eintritt des Kanals 40 vorgesehen ist. Sollte der Druck der eintretenden Strömung abfallen, würde sich das erste Ventilglied 30 aufgrund des verminderten Druckes auf der Bodenfläche 34 nach unten bewegen. Während sich das erste Ventilglied 30 nach unten bewegt, nimmt die Größe der Drosselöffnung R₃ ab, wodurch die Ausströmung des Fluids aus der Speisekammer 19 verringert wird. Gleichzeitig wird die Größe der variablen Öffnung R₂ vergrößert, so daß die Druckkraft auf die äußere Stirnfläche 32 abnimmt. Nahezu augenblicklich bewegt sich das erste Ventilglied 30 in eine Gleichgewichtsstellung. Eine solche kompensierende Bewegung wird als Stellungsrückmeldung bezeichnet und tritt auf, wenn das zweite Ventilglied 48 bewegt wird, oder wenn sich der Druck über das Steuerventil 10 verändert.

Es wird nun Bezug genommen auf Figur 4. Hier ist ein Steuerventil 60 wiedergegeben, das sich von dem Steuerventil 10 dadurch unterscheidet, daß auch in dem Kanal 40 ein Stöpsel 62 mit einer Präzisionsdrosselöffnung 64 vorgesehen ist. Die Präzisionsöffnung 64 liefert eine Drosselung R₄ in dem Kanal 40. Diese funktioniert so, daß ein Druckabfall über diesem Kanal erzeugt wird, ähnlich wie an der Drosselstellung R₁ in dem Kanal 38. Das Vorhandensein dieser zusätzlichen Drosselung R₄ dient zur Stabilisierung der Ansprechempfindlichkeit des ersten Ventilgliedes 30. Dadurch wird eine weitere Steuerung der Fluidströmung durch das Steuerventil 60 erhalten. Durch Veränderung der Größe der Drosselöffnung R₄ können die Strömungsverstärkungseigenschaften des Ventils einjustiert werden, um den jeweiligen Forderungen des Anwendungsfalles zu entsprechen.

Das Steuerventil 10 oder die alternative Ausführungsform 60 nach Fig. 4 kann kombiniert werden mit einem oder mehreren Steuerventilen, um so eine Mehrfachsteuerventilanordnung, z.B. eine Dreiwege-Ventilanordnung oder eine Vierwege-Ventilanordnung zu schaffen.

In den Figuren 5 bis 7 sind zwei Steuerventile 10' und 10" vorgesehen, die zusammengeschaltet sind, um eine Dreiwege-Steuerventilanordnung zu schaffen. Dabei wird die Ausgangsströmung des Steuerventils 10' durch eine Leitung 64 einem hydraulischen Funktionsglied 66 zugeleitet. Das Funktionsglied ist als hydraulischer Stellzylinder 68 dargestellt mit einem Kolben 70 und einer Kolbenstange 72, die mit einer Last verbunden ist. Die Leitung 24 führt außerdem zu der Zuspeisekammer 19 des Steuerventils 10", und zwar über eine Leitung 65. Nach Fig. 5 sind die beiden Ventilglieder jedes Steuerventils 10' und 10" jeweils in ihren Schließstellungen. Es kann also kein Fluid durch die Steuerventile fließen. Die Last kann daher auch nicht den Kolben 70 bewegen, da das Fluid innerhalb des Hydraulikzylinders 68 keinen Raum zum Ausweichen hat. Dies entspricht einer Neutralstellung. In Fig. 6 sind die beiden Ventilglieder 30 und 48 des Steuerventils 10' in einer angehobenen Stellung, so daß das Fluid von der Pumpe 24 durch das Steuerventil 10' und die Leitung 64 zu dem hydraulischen Zylinder 68 fließen kann. Das zweite Steuerventil 10" weist jedoch beide Ventilglieder 30 und 48 in der Sperrstellung auf. Das erste Steuerventil 1θ^{!}ist also offen und das zweite Steuerventil 10" ist geschlossen. Der hydraulische Zylinder 68 wird gespeist, so daß der Kolben 70 sich nach oben bewegen und die Last anheben kann. In Fig. 7 ist das erste Steuerventil 10' geschlossen und das zweite Steuerventil 10" offen, so daß das Fluid aus dem Hydraulikzylidner 68 unter der Wirkung der Last, die auf den Kolben 70 einwirkt, über das zweite Steuerventil 10" zu dem Sumpf 22 abfließen kann. Diese Wirkung gestattet es dem Kolben 70, sich nach unten zu bewegen und die Last abzusenken.

In Fig. 8 ist als Beispiel eine Vierwege-Steuerventilanordnung 74 gezeigt. Diese weist vier unabhängige Steuerventile 10a bis 10d auf, die so angeordnet sind, daß sie einen doppelt wirkenden Kolben 76 betätigen können. Der Kolben 76 ist in einem hydraulischen Zylinder 77 angeordnet und über eine einzige Kolbenstange 78 mit einer Last 79 verbunden. In der dargestellten Stellung ist das erste Steuerventil 10a offen, so daß unter Druck stehendes Fluid von der Pumpe 24 über eine Leitung 80 in eine Kammer 82 fließen kann, die auf der linken Seite des Kolbens 76 angeordnet ist. Das zweite Steuerventil 10b ist ebenfalls offen, so daß das Fluid in der Kammer 84, die rechts von dem Kolben 76 im Zylinder angeordnet ist, durch eine Leitung 86 und das Ventil 10b und eine Rückführungsleitung 88 in dem Sumpf 22 ablaufen kann. Die Ventile 10c und 10d bleiben in dieser Stellung geschlossen. Diese beiden werden jedoch geöffnet, wenn die Ventile 10a und 10b geschlossen werden. Dies führt zu einer Rückführungsbewegung des Kolbens 76 nach links. Die Vierwege-Steuerventilanordnung 74 weist vier Arbeitsmethoden auf. In einer ersten Arbeitsmethode, die einer neutralen Arbeitsmethode entspricht, sind alle vier Ventile geschlossen. In der zweiten Phase, die oben beschrieben worden ist, sind die Ventile 10a und 10b offen und die Ventile 10c und 10d geschlossen. Dadurch wird der Kolben 76 nach rechts bewegt. In der dritten Phase sind die Ventile 10a und 10b geschlossen und die Ventile 10c und 10d offen, so daß der Kolben 76 in entgegengesetzter Richtung oder nach links bewegt wird. In der vierten Arbeitsphase sind die Ventile 10a und 10c geschlossen und die Ventile 10b und 10d offen. Damit kann der Kolben schwimmend sich in jeder Richtung bewegen und zwar abhängig von der Druckdifferenz über dem Kolben 76.

Es wird bemerkt, daß verschiedene Kombinationen und Anordnungen unter Verwendung von zwei oder mehr Steuerventilen 10 oder 60 möglich sind.

## Patentansprüche

1. Steuerventil für hydraulische Präzisionssteuerungen, bestehend aus einem Gehäuse (12) mit Innenbohrung (14), die einen inneren Ventilsitz (16) sowie Fluideinlaß- und Fluidauslaßöffnungen (20 bzw.18) aufweist, einem ersten Ventilglied (30), das in der Bohrung zwischen Einlaß und Auslaß angeordnet ist, mit einer innenliegenden umfangsnahen Fläche (36) mit dem inneren Ventilsitz (16) zusammenwirkt und eine erste innere Bohrung (40) aufweist, die von der äußeren Stirnfläche (32) des Ventilgliedes (30) ausgeht und an einer Umfangsstelle zwischen den Stirnenden des Ventilgliedes mündet, wobei diese Mündung (46) unabhängig von der Stellung des Ventilgliedes mit der einen Fluidöffnung (Einlaß oder Auslaß) in ständiger Verbindung steht und mit einer zweiten Bohrung (38), welche die beiden Bereiche (19,21) der Innenbohrung unter der Bodenfläche (34) bzw. über der äußeren Stirnfläche (32) des ersten Ventilgliedes (30) verbindet,und aus einem zweiten Ventilglied (48) in demjenigen Innenbohrungsbereich (21), der der äußeren Stirnfläche (32) des ersten Ventilgliedes (30) zugeordnet ist, welches zweite, durch eine Steuereinrichtung (50,52) bewegbare Ventilglied mit der ersten inneren Bohrung (40) in Fluchtung steht und diese in einer relativen Stellung sperren und in einer anderen relativen Stellung freigeben kann, dadurch gekennzeichnet, daß die äußere Stirnfläche (32) und die von der inneren umfangsnahen Fläche (36) umgebende Bodenfläche (34) des ersten, durch Fluiddruck beweglichen Ventilgliedes (30) annähernd gleiche wirksame Flächenausmaße aufweisen.

2. Steuerventil nach Anspruch 1, dadurch gekennzeichnet, daß die beiden Ventilglieder (30,48) nach Funktionsart von Tellerventilen ausgebildet sind.

3. Steuerventil nach Anspruch 1 oder 2, dadurch gekennzeichnet, daß das erste Ventilglied(30) durch eine Vorspanneinrichtung in Richtung auf seine Schließstellung vorgespannt ist.

4. Steuerventil nach Anspruch 1, dadurch gekennzeichnet, daß die äußere Stirnfläche (32) und die Bodenfläche (34) des ersten Ventilgliedes (30) über eine druckregelnde Drosselstelle (42,44) miteinander verbunden sind.

5. Steuerventil nach Anspruch 1, dadurch gekennzeichnet, daß die Fluidströmung vom Fluideinlaß (18) zum Fluidauslaß (20) gerichtet ist.

6. Steuerventil nach Anspruch 1, dadurch gekennzeichnet, daß als Steuereinrichtung (50) eine elektromagnetische Steuervorrichtung vorgesehen ist.

7. Steuerventil nach Anspruch 6, dadurch gekennzeichnet, daß das zweite Ventilglied (48) direkt oder linear proportional bewegbar ist zu dem Speisestrom der elektromagnetischen Steuerwicklung.

8. Steuerventil nach Anspruch 1, dadurch gekennzeichnet, daß die Anordnung so getroffen ist, daß die Größe der Querschnittsfläche durch Abheben des ersten Ventilgliedes (30) von dem inneren Ventilsitz (16) der Bewegung des zweiten Ventilgliedes (48) relativ zur äußeren Stirnfläche (32) des ersten Ventilgliedes proportional ist.

9. Steuerventil nach Anspruch 8, dadurch gekennzeichnet, daß die Anordnung so getroffen ist, daß die Bewegung des ersten Ventilgliedes (30) der Bewegung des zweiten Ventilgliedes (48) zur Erzeugung einer positiven Rückmeldefunktion annähernd gleich ist.

10. Steuerventil nach Anspruch 8, dadurch gekennzeichnet, daß die Anordnung so getroffen ist, daß die Bewegung des zweiten Ventilgliedes (48) relativ zur äußeren Stirnfläche (32) des ersten Ventilgliedes (30) eine variable Drosselstelle an der Eintrittsmündung der ersten inneren Bohrung (40) erzeugt.

11. Steuerventil nach Anspruch 8, dadurch gekennzeichnet, daß die Anordnung so getroffen ist, daß die Verbindungsbohrung (38) zwischen der äußeren Stirnfläche (32) und der Bodenfläche (34) des ersten Ventilgliedes (30) über dieses Ventilglied einen Druckabfall erzeugt.

12. Steuerventil nach Anspruch 11, dadurch gekennzeichnet, daß in der Verbindungsbohrung (38) ein Drosselglied (42,44) angeordnet ist.

13. Steuerventil nach Anspruch 8 oder 11, dadurch gekennzeichnet, daß das erste Ventilglied (30) unter der Wirkung einer Vorspanneinrichtung (54) steht, die in Richtung auf den Ventilsitz (16) wirkt.

14. Steuerventil nach Anspruch 1 oder 8, dadurch gekennzeichnet, daß die Innenbohrung (14) des Gehäuses (12) eine Zuspeisekammer (19) aufweist, die über den Fluideinlaß (18) und ein Rückschlagventil (26) mit einer Fluidpumpe (24) in Verbindung steht und bei Abheben des ersten Ventilgliedes (3o) von dem inneren Ventilsitz (16) eine direkte gedrosselte Strömungsverbindung zum Fluidauslaß (20) bildet.

15. Steuerventil nach Anspruch 13 oder 14, dadurch gekennzeichnet, daß als Vorspanneinrichtung eine in der Innenbohrung (14) angeordnete, auf die äußere Stirnfläche (32) des ersten Ventilgliedes (30) einwirkende Feder (54) ist.

16. Steuerventil nach Anspruch 1 oder 8, gekennzeichnet durch ein Drosselglied (62, 64) auch in der ersten inneren Bohrung (40).

17. Dreiwege-Steuerventilanordnung, gekennzeichnet durch die Verwendung von zwei Steuerventilen (10', 1θ'') nach Anspruch 1 oder 8, deren Innenbohrungen (14) in einem gemeinsamen Gehäuse vorgesehen sind, wobei der mit der ersten inneren Bohrung (40) in ständiger Verbindung stehende Auslaß (20) des ersten, mit seinem Einlaß (18) an eine Druckmittelquelle (24) angeschlossenen Steuerventils (10') mit dem Anschluß eines - vorzugsweise einfach wirkenden - Hydraulikzylinders (66) und mit dem bodenseitigen Einlaß (18) des zweiten Steuerventils (10") in Verbindung steht, dessen Auslaß (20) mit dem der Druckmittelquelle (24) zugeordneten Druckmittelsumpf (22) verbunden ist.

18. Vierwege-Steuerventilanordnung, gekennzeichnet durch die Verwendung von vier unabhängigen Steuerventilen (10a bis 10d) nach Anspruch 1 oder 8 und einem doppelt wirkenden Hydraulikzylinder (77) mit zwei beiderseits des Kolbens (76) vorgesehenen Druckmittelkammern (82,84), bei der die eine Druckmittelkammer (82) mit dem Auslaß (20) des ersten, mit dem Einlaß (18) an eine aus einem Sumpf (22) gespeiste Druckmittelquelle (24) angeschlossenen Steuerventil (10a) und gleichzeitig mit dem Einlaß (18) des vierten Steuerventils (10d) verbunden ist, die zweite Druckmittelkammer (84) mit dem Einlaß (18) des zweiten Steuerventils (10b) und gleichzeitig mit dem Auslaß (20) des dritten Steuerventils (10c) in Verbindung steht, und bei der zusätzlich der Einlaß (18) des dritten Steuerventils (10c) mit der Druckmittelquelle (24) und jeder Auslaß (20) des zweiten und des vierten Steuerventils (10b bzw. 10d) mit dem Sumpf (22) verbunden ist.
